# EUROPÄISCHE PATENTSCHRIFT

(11) **EP 0 223 089 B1**
(45) Veröffentlichungstag und Bekanntmachung des Hinweises auf die Patenterteilung: **14.06.1989**
(21) Anmeldenummer: 86114563.9
(22) Anmeldetag: 21.10.1986
(51) Int. Cl.: A47L 9/14

(54) **Staubsauger mit einem im Staubraum eingesetzten Filterbeutel**
Suction cleaner with a filter bag inserted in the dust chamber
Aspirateur de poussière avec sac de filtrage placé dans le boîtier

(30) Priorität: 04.11.1985 DE 8531131 U
(43) Veröffentlichungstag der Anmeldung: 27.05.1987
(73) Patentinhaber: SIEMENS AKTIENGESELLSCHAFT, 80333 München (DE)
(72) Erfinder: Fleck, Karl, D-8745 Ostheim (DE); Weigand, Artur, D-8741 Niederlauer 1 (DE)

(56) Entgegenhaltungen:
- EP-A- 0 178 607
- DE-A- 2 649 239
- GB-A- 1 211 782
- GB-A- 2 097 284

## Beschreibung

Die Erfindung betrifft einen Staubsauger mit einem im Staubraum eingesetzten Filterbeutel, der eine steife Halteplatte aufweist, die in eine am Staubsaugergehäuse vorgesehene Führung eingesteckt ist und an einem in den Staubraum mündenden Saugstutzen anliegt, an welcher Halteplatte femer in Abstand zu deren in der Gebrauchslage oberen Begrenzungsrand eine Knickrille ausgebildet ist, bei welchem Staubsauger der obere Begrenzungsrand der Halteplatte in den Verschwenkweg einer an dem den Staubraum verschließenden Deckel vorgesehenen, beim Schließen des Deckels über den Begrenzungsrand gleitenden und den durch die Knickrille abgegrenzten Streifen zum Staubraum hin umknickenden Schräge ragt.

Ein solcher Staubsauger ist durch das DE-GM 84 27 471 bekannt. Durch das Umknicken des durch die Knickrille abgegrenzten Streifens der Halteplatte wird zwar eine Erhöhung der Steifigkeit der Halteplatte erreicht, jedoch ist dadurch allein noch nicht in allen Fällen eine sichere Anlage der Halteplatte am Saugstutzen gewährleistet.

Durch die GB-A-1 211 782 ist ferner ein Staubsauger bekannt, bei dem der Filterbeutel mit einem starren Anschlußflansch versehen ist. Mit diesem Anschlußflansch wird der Filterbeutel in eine weite Führung des Staubsaugergehäuses eingelegt. Infolge der weiten Führung nimmt der Anschlußflansch eine Schräglage ein, in der er mit seiner Einlaßöffnung nicht an dem am Staubsaugergehäuse vorgesehenen Saugstutzen anliegt. Das Andrücken des Anschlußflansches an den Saugstutzen wird beim Schließen des Staubraumdeckels selbsttätig bewirkt. Hierzu ist an dem Deckel ein Druckanschlag vorgesehen, der beim Schließen des Deckels mit seiner schrägen Anlaufkante auf eine an dem starren Anschlußflansch ausgebildete Nase auftrifft und dadurch den Anschlußflansch in seine Betriebslage schwenkt, in der die Einlaßöffnung dann dicht an dem Saugstutzen anliegt.

Demgegenüber liegt der Erfindung die Aufgabe zugrunde, einen Staubsauger der eingangs beschriebenen Art so auszubilden, daß sowohl ein selbsttätiges Umknicken des an der Halteplatte abgegrenzten Streifens beim Schließen des Deckels als auch eine zusätzliche Abstützung der Halteplatte gegen den Saugstutzen nach dem Schließen des Deckels erreicht werden.

Die Lösung der gestellten Aufgabe gelingt nach der Erfindung dadurch, daß an dem Deckel an die Schräge anschließend ein kontinuierlicher, bogenförmiger Übergang zu einer Gegenschräge vorgesehen ist, an der der obere Begrenzungsrand bei geschlossenem Deckel abgestützt ist. Beim Schlie-Ben des Deckels trifft die Schräge auf den oberen Begrenzungsrand der Halteplatte. Die Schräge hat eine solche Neigung, daß sie beim weiteren Schlie-Ben des Deckels über den Begrenzungsrand hinweggleitet und dadurch den Streifen zum Staubraum hin abknickt. Infolge des kontinuierlichen, bogenförmigen Überganges kann der Begrenzungsrand ohne die Gefahr des vorzeitigen Hängenbleibens bis zu Gegenschräge gleiten. Die Gegenschräge ist in ihrer Lage und in ihrer Steilheit vorzugsweise so ausgebildet, daß der obere Begrenzungsrand bei vollständig geschlossenem Deckel infolge der Steilheit der Gegenschräge nicht weiter an dieser entlang gleitet, sondern durch Selbsthemmung an der Gegenschräge in seiner abgestützten Stellung verbleibt. Hierdurch wird von der Gegenschräge eine Andrückkraft auf die Halteplatte ausgeübt, die diese sicher in Anlage an dem Saugstutzen hält.

Dadurch, daß an dem Deckel zwei die Schräge und Gegenschräge enthaltende Rippen in seitlichem Abstand zueinander vorgesehen sind, wird nicht nur ein gleichmäßiges Andrücken der Halteplatte erreicht, sondern auch verhindert, daß der Deckel des Staubraumes bei nicht ordnungsgemäß in die Führung eingesetzter Halteplatte geschlossen werden kann. Ist nämlich die Halteplatte versehentlich nur auf einer Seite in die Führung eingesteckt, dann hat dies eine leichte Schiefstellung der Halteplatte gegenüber ihrer ordnungsgemäßen Gebrauchslage zur Folge. Der obere Begrenzungsrand trifft dadurch an unterschiedlichen Stellen auf die Schrägen der beiden seitlich beabstandeten Rippen, sodaß der Streifen nicht umgeknickt und der Deckel somit nicht geschlossen werden kann.

Anhand eines in der Zeichnung dargestellten Ausführungsbeispieles wird der Anmeldungsgegenstand nachfolgend näher beschrieben. Es zeigt:
Fig. 1 einen Staubsauger mit einem im Staubraum eingesetzten Filterbeutel,
Fig. 2 eine Draufsicht einer Halteplatte mit dreieckförmiger Knickrille,
Fig. 3 eine Draufsicht einer Halteplatte mit bogenförmiger Knickrille,
Fig. 4 eine Draufsicht einer Halteplatte, bei der die Knickriite perforiert ist.

Mit 1 ist ein Staubsaugergehäuse bezeichnet, in dessen Staubraum 2 ein Filterbeutel 3 eingesetzt ist. Der Filterbeutel 3 ist mit einer steifen Halteplatte 4 verbunden, die in eine an dem Staubsaugergehäuse 1 vorgesehene Führung 5 eingesteckt ist. Die Halteplatte 4 weist eine Einlaßöffnung 6 auf, mit der sie an einem am Staubsaugergehäuse 1 vorgesehenen Saugstutzen 7 anliegt.

Wie aus den Fig. 2, 3 und 4 zu ersehen ist, weist die Halteplatte 4 in Abstand zu ihrem oberen Begrenzungsrand 8 eine Knickrille 9 auf. Die Knickrille 9 verläuft vorteilhafterweise dach- oder bogenförmig, sodaß sie in der Mitte der Halteplatte 4 ihren größten Abstand zu dem oberen Begrenzungsrand 8 hat.

An dem den Staubraum 2 verschließenden Deckel 10 sind in seitlichem Abstand zueinander zwei Rippen 11 angeformt. Die Rippen 11 weisen eine durch eine Schräge 12 und eine Gegenschräge 13 begrenzte Ausnehmung 14 auf. Die Ausnehmung 14 ist so angeordnet, daß deren Schräge 12 beim Schließen des Deckels 10 auf den oberen Begrenzungsrand 8 der Halteplatte 4 auftrifft. Die Steigung der Schräge 12 ist so bemessen, daß diese beim weiteren Schließen des Deckels 10 über den oberen Begrenzungsrand 8 hinweggleitet und dadurch den durch die Knickrille 9 abgegrenzten Streifen zum Staubraum hin umknickt. Im weiteren Verlauf des Schließens des Deckels 10 trifft der obere Begrenzungsrand schließlich auf die Gegenschräge 13, deren Steilheit so gewählt ist, daß der Begrenzungsrand an der Gegenschräge 13 verklemmt und somit bei geschlossenem Deckel 10 an dieser anliegt. Hierdurch wird auf die Halteplatte 4 eine Andrückkraft in Richtung auf den Saugstutzen 7 ausgeübt, sodaß die Halteplatte 4 sicher an dem Saugstutzen 7 anliegt.

In der Fig. 1 ist mit gestrichelten Linien die Stellung des Deckels 10 beim Auftreffen auf den oberen Begrenzungsrand 8 der Halteplatte 4 dargestellt. Mit voll ausgezogenen Linien ist die Lage des abgeknickten Streifens bei vollständig geschlossenem Deckel 10 verdeutlicht.

Infolge des dach- oder bogenförmigen Verlaufs der Knickrille 9 ergibt sich in der Mitte der Halteplatte 4 eine höhere Andrückkraft, sodaß die Halteplatte 4 im Bereich ihrer Einlaßöffnung 6 verstärkt gegen den Saugstutzen 7 gedrückt wird. Ist die Knickrille nach Art einer Perforierung mit Löchern 15 versehen, dann wird hiedurch das Umknicken des durch die Knickrille 9 abgegrenzten Streifens erleichtert, ohne daß die für das Andrücken der Halteplatte 4 notwendige Steifigkeit des Streifens vermindert wird.

## Patentansprüche

1) Staubsauger mit einem im Staubraum eingesetzten Filterbeutel (3), der eine steife Halteplatte (4) aufweist, die in eine am Staubsaugergehäuse vorgesehene Führung (5) eingesteckt ist und an einem in den Staubraum mündenden Saugstutzen (7) anliegt, an welcher Halteplatte ferner in Abstand zu deren in der Gebrauchslage oberen Begrenzungsrand (8) eine Knickrille (9) ausgebildet ist, bei welchem Staubsauger der obere Begrenzungsrand (8) der Halteplatte (4) in den Verschwenkweg einer an dem den Staubraum verschließenden Deckel (10) vorgesehenen, beim Schließen des Deckels (10) über den Begrenzungsrand (8) gleitenden und den durch die Knickriiie (9) abgegrenzten Streifen zum Staubraum hin umknickenden Schräge (12) ragt,
dadurch gekennzeichnet, daß an dem Deckel (10) an die Schräge (12) anschließend ein kontinuierlicher, bogenförmiger Übergang zu einer Gegenschräge (13) vorgesehen ist, an der der obere Begrenzungsrand (8) bei geschlossenem Deckel (10) abgestützt ist.

2) Staubsauger nach Anspruch 1,
dadurch gekennzeichnet, daß an dem Deckel (10) zwei die Schräge (12) und Gegenschräge (13) enthaltende Rippen (11) in seitlichem Abstand zueinander vorgesehen sind.

3) Staubsauger nach Anspruch 1 oder 2,
dadurch gekennzeichnet, daß die Knickrille (9) dach- oder bogenförmig ausgebildet ist, wobei die Dachspitze bzw. der Scheitelpunkt des Bogens zur Einlaßöffnung (6) der Halteplatte (4) weist.

4) Staubsauger nach Anspruch 3,
dadurch gekennzeichnet, daß die Knickrille (9) nach Art einer Perforierung mit Löchern (15) versehen ist.

## Claims

1. Vacuum cleaner with a filter bag (3) inserted in the dust chamber, said bag having a rigid retaining plate (4) which is introduced into a guideway (5) provided on the vacuum cleaner casing and abuts a suction connection (7) opening into the dust chamber, and on this retaining plate a groove (9) is also formed, at a distance to the limiting edge (8) which is at the top in the operating position, in which vacuum cleaner the upper limiting edge (8) of the retaining plate (4) projects into the pivot sweep of a curve (12) provided on the cover (10) closing the dust chamber, sliding over the limiting edge (8) when the cover (10) is dosed and bending the strip limited by the curved groove (9) round towards the dust chamber, caracterised in that on the cover (10) connected to the curve (12) there is provided a continuous arcuate transfer point to a counter-curve on which the upper limiting edge (8) is supported when the cover (10) is closed.

2. Vacuum cleaner according to claim 1, characterised in that on the cover (10) there are provided two ribs (11) laterally spaced from each other and containing the curve (12) and counter-curve (13).

3. Vacuum cleaner according to claim 1 or 2, characterised in that the groove (9) is ridged or curved and the ridge or apex of the arc faces the inlet aperture (6) of the retaining plate (4).

4. Vacuum cleaner according to claim 3, characterised in that the curved groove (9) is provided with apertures (15) like a kind of perforation.

## Revendications

1. Aspirateur de poussière, à sac filtrant (3) monté dans la chambre à poussière, qui comprend une plaque de fixation (4) rigide qui est enfichée dans une pièce de guidage (5) prévue sur le corps de l'aspirateur de poussière et qui est appliquée sur un embout d'aspiration (7) débouchant dans la chambre à poussière, plaque de fixation sur laquelle est formée, en outre, à distance de son bord de démarcation (8) supérieur en la position d'utilisation, une rainure infléchie (9), aspirateur de poussière dans lequel le bord supérieur de démarcation (8) de la plaque de fixation (4) fait saillie dans le trajet de basculement d'un biseau (12) prévu sur le couvercle (10) fermant la chambre à poussière, glissant sur le bord de démarcation (8) lors de la fermeture du couvercle (10) et recourbant vers la chambre à poussière la bande délimitée par la rainure infléchie (9), caractérisé en ce que, sur le couvercle (10) est prévue, à la suite du biseau (12), une transition, continue et en forme d'arc, vers un biseau antagoniste (13) sur lequel s'appuie le bord supérieur de démarcation (8) quand le couvercle (10) est fermé.

2. Aspirateur de poussière suivant la revendication 1, caractérisé en ce que, il est prévu, sur le couvercle (10), deux nervures (11) qui sont latéralement à distance l'une de l'autre et qui comportent le biseau (12) et le biseau antagoniste (13).

3. Aspirateur de poussière suivant la revendication 1 ou 2, caractérisé en ce que la rainure infléchie (9) est en forme de toit ou d'arc, le sommet du toit ou le point culminant de l'arc étant tourné vers l'orifice d'entrée (6) de la plaque de fixation (4).

4. Aspirateur de poussière suivant la revendication 3, caractérisé en ce que, la rainure infléchie (9) est munie de trous (15), à la manière d'une perforation.
